# EUROPÄISCHE PATENTSCHRIFT

(11) **EP 0 151 562 B1**
(45) Veröffentlichungstag und Bekanntmachung des Hinweises auf die Patenterteilung: **11.10.1989**
(21) Anmeldenummer: 85890012.9
(22) Anmeldetag: 18.01.1985
(51) Int. Cl.: F02M 47/00, F02M 57/02, F02M 63/00

(54) **Kraftstoffeinspritzdüse**
Fuel injector
Injecteur de carburant

(30) Priorität: 20.01.1984 AT 198/84
(43) Veröffentlichungstag der Anmeldung: 14.08.1985
(73) Patentinhaber: ROBERT BOSCH AG, 1110 Wien (AT)
(72) Erfinder: Hlousek, Jaroslaw, Dipl. -Ing., A-5440 Golling (AT)
(74) Vertreter: Haffner, Thomas M., Dr.

(56) Entgegenhaltungen:
- DE-A- 3 217 289
- DE-A- 3 409 924
- DE-B- 1 252 001
- DE-C- 686 943
- DE-C- 879 936
- GB-A- 2 093 117
- GB-A- 2 105 406
- US-A- 4 349 152
- PATENT ABSTRACTS OF JAPAN, Band 7, Nr. 95, 21. April 1983, Seite (M-209) (1240); & JP-A-58-18552 (DIESEL KIKI) 03-02-1983

## Beschreibung

Die Erfindung bezieht sich auf eine Kraftstoffeinspritzdüse mit einer Düsennadel, die mittels einer Düsennadelfeder gegen einen Nadelsitz in einem Düsennadelraum gedrückt ist und deren dem Nadelsitz abgewandtes Ende in einen mit Kraftstoff füllbaren und die Düsennadelfeder enthaltenden Düsennadelfederraum eintaucht, mit einem elektromagnetischen Ventil zur Steuerung des Einspritzvorganges, welches in geöffneter Stellung den Druckraum einer Einspritzpumpe mit einer Rücklaufleitung verbindet.

Aus der GB-A-2 105 406 ist eine Pumpedüse-Anordnung bekanntgeworden, wobei die Druckwelle, die beim Absteuervorgang durch eine Bohrung aus dem Pumpenraum über Kanäle in den Düsennadelfederraum gelangt, dazu verwendet wird, einen rascheren Nadelschluß nach Förderende zu erzielen. Ober eine Drossel strömt ein Teil des abgesteuerten Kraftstoffes nach außen ab, während der andere Teil die Kraft der Düsennadelfeder im Schließsinne der Düsennadel verstärkt. Die Steuerung des Förderbeginns und Förderendes wird dabei durch ein elektromagnetisch gesteuertes Ventil bewirkt, das wiederum die Druckwelle bei Förderende in den Düsennadelfederraum steuert, um einen raschen Nadelschluß zu bewirken.

Bei der aus der DE-C686943 vorbekannten Anordnung handelt es sich um eine Vorrichtung zur Erzielung einer Voreinspritzung bei niedrigen und mittleren Motordrehzahlen. Ein Kolben wird dabei durch den Kraftstoffdruck in der Druckleitung verschoben und erhöht die Vorspannkraft der Düsennadelfeder, bis er an einen Anschlag gelangt. Während dieser Zeit wird jedoch bereits an der Düse durch eine Bohrung Kraftstoff eingespritzt. Der Verschiebeweg des Kolbens ist somit ein Maß für die Dauer der Voreinspritzung, wobei die Bewegung des Kolbens in der Bohrung des Ventilkörpers hydraulisch gedämpft ist. Zweck der vorbekannten Anordnung ist dabei eine rein drehzahlabhängige Voreinspritzung, die bei höheren Drehzahlen nicht mehr wirksam ist, wobei dies ohne Aufwendung weiterer Mittel erzielt werden soll.

Eine Einrichtung der eingangs genannten Art ist aus der US-PS 4 349 152 bekanntgeworden, bei welcher ein elektromagnetisch betätigbares Ventil in die Kraftstoffzuführungsleitung zur Düse eingeschaltet ist. Die Zuführung des Kraftstoffes unter Druck zur Düsennadel bzw. dem Düsennadelraum kann durch Betätigung des elektromagnetischen Ventiles freigegeben werden oder aber abgeschlossen werden.

Bei diesen bekannten Konstruktionen ist die Steuersignaldauer für die Einspritzmenge bestimmend und es ergeben sich bei diesen bekannten Konstruktionen immer dann Probleme, wenn extrem kleine Einspritzmengen eingespritzt werden sollen. Die Erfindung zielt nun darauf ab, eine Einrichtung der eingangs genannten Art dahingehend weiterzubilden, daß auch sehr kleine Einspritzmengen ohne weiteres steuerbar sind. Zur Lösung dieser Aufgabe besteht die Erfindung im wesentlichen darin, daß in einem Arbeitsraum der Kraftstoffeinspritzdüse ein Kolben vorgesehen ist und der Arbeitsraum an eine vom Druckraum der Einspritzpumpe zum Düsennadelraum führende Leitung angeschlossen ist und das aus dem Arbeitsraum austauchende eine Ende des Kolbens gegen die Düsennadelfeder abgestützt ist, daß der Kraftstoffdruck dieser Leitung auf das andere Ende des Kolbens wirkt, daß der wirksame Querschnitt des Kolbens größer ist als der im Öffnungssinne beaufschlagte Querschnitt der Düsennadel, und daß der Kolben im gesamten Drehzahl- und Lastbereich seinen Arbeitshub entgegen der Federkraft ausführt, bevor bei Beginn der Einspritzung die Düsennadel abhebt. Dadurch, daß ein Kolben vorgesehen ist, dessen Arbeitsraum an einem Ende mit dem Düsennadelraum und dessen anderes Ende mit dem Druckraum der Pumpe verbunden ist, wobei das aus dem Arbeitsraum austauchende Ende des Kolbens gegen die Düsennadelfeder abgestützt ist, wird vor dem eigentlichen Einspritzvorgang, d. h. vor dem Abheben der Düsennadel, zunächst ein Arbeitshub dieses Kolbens ausgelöst, wodurch sich eine gewisse Verzögerung im Einspritzvorgang ergibt. Der Arbeitshub des Kolbens führt in jedem Falle zu einer Erhöhung der Vorspannung der Düsennadelfeder und damit des Nadelöffnungsdruckes. Es wird somit eine bessere Zerstäubung des Kraftstoffes in der Anfangsphase der Einspritzung erzielt, wodurch sich eine Rauchverminderung ergibt. Dieser zusätzliche Kolben bringt somit eine zusätzliche Zeitkonstante zwischen dem Steuerimpuls und dem Spritzbeginn, wodurch sehr kleine Einspritzmengen steuerbar sind. Diese Zeitkonstante addiert sich zu der Steuersignaldauer für die Einspritzung. Die minimale Schaltdauer des Magnetventiles ist durch die Verzögerungen zwischen den elektrischen Impulsen, den Kraftanstieg bzw. die Kraftentlastung des Elektromagneten und die Trägheit der beweglichen Teile begrenzt und daher für eine exakte Dosierung der Leerlaufmenge und der Teillastmenge bei höheren Drehzahlen nicht geeignet. Die Addition dieser zusätzlichen Zeitkonstante für die Bewegung des Kolbens kann die Funktion auch im Teillastbersich und im Leerlaufbereich sicherstellen. Das elektromagnetische Ventil ist hiebei so angeordnet, daß es in geöffneter Stellung den Düsennadelraum oder den Pumpendruckraum mit der Rücklaufleitung bzw. dem Saugraum der Pumpe verbindet. Auf diese Weise ist auch ein relativ rasches Schließen der Düsennadel möglich. In Jedem Fall muß der wirksame Querschnitt des Kolbens größer sein als der im Öffnungssinne beaufschlagte Querschnitt der Düsennadel, um sicherzustellen, daß zunächst im gesamten Drehzahl- und Lastbereich der Kolben einen Hub entgegen der Federkraft der Düsennadelfeder ausübt, bevor die Düsennadel abhebt.

Die erfindungsgemäße Ausgestaltung kann sowohl bei Kraftstoffeinspritzdüsen mit gesonderter Pumpe als auch bei Kraftstoffeinspritzdüsen mit integrierter Hochdruckkolbenpumpe Verwendung finden. Bei der Ausbildung der Einspritzdüse als Pumpe-Düse-Baueinheit ist hiebei vorzugsweise der Kolben über eine dichtende Anschlagfläche an den Hochdruckraum der Pumpe angeschlossen und der Düsennadelraum in Strömungsrichtung nach der dichtenden Anschlagfläche an den Arbeitsraum des Kolbens angeschlossen. Der Druckhub des Pumpenkolbens wird hier nach dem Abschluß des Druckraumes der Pumpe durch elektromagnetische Ventil begonnen, wobei die Zuführung des Kraftstoffes unter Druck zum Düsennadelraum erst nach Abheben des Kolbens erfolgt, welcher in diesem Falle als Druckventil wirkt. Dieser Druckventilhub führt wiederum zu einer Erhöhung der Federvorspannung der Düsennadelfeder.

Die Ausbildung kann aber auch so getroffen sein, daß der Arbeitsraum des Kolbens über eine Zweigleitung an die Zuführungsleitung zum Düsennadelraum angeschlossen ist. Bedingt durch die Querschnittsverhältnisse wird auch in diesem Falle zunächst der Kolben seinen Hub ausführen, bevor die Düsennadel abheben kann. Der Düsennadelfederraum, in welchen der Kolben eintaucht, kann mit dem Saugraum oder der Rücklaufleitung verbunden sein, sodaß im Düsennadelfederraum immer ein relativ zum Pumpendruck geringerer Druck herrscht. Eine drehzahlabhängige Druckerhöhung im Düsennadelfederraum kann dadurch erreicht werden, daß an den Düsennadelfederraum eine Drossel und/oder ein zum Düsennadelfederraum öffnendes Rückschlagventil angeschlossen ist, über welches dieser Düsennadelfederraum mit dem Saugraum oder der Rücklaufleitung verbunden ist. Zusätzlich zur Düsennadelfeder wirkt in diesem Falle auf die Düsennadel der Flüssigkeitsdruck im Düsennadelfederraum, welcher entsprechend durch Eintauchen des Kolbens erhöht wird. Dieser Druck im Düsennadelfederraum beaufschlagt die Düsennadel im Schließsinne, wodurch der Öffnungsdruck der Düsennadel entsprechend erhöht wird.

Die Erfindung wird nachfolgend an Hand von in der Zeichnung dargestellten Ausführungsbeispielen näher erläutert. In dieser zeigen Fig. 1 eine als Pumpe-Düse-Baueinheit ausgebildete Kraftstoffeinspritzdüse gemäß der Erfindung, Fig. einen Teilquerschnitt nach der Linie 11-11 der Fig. 1 und Fig. 3 eine erfindungsgemäße Kraftstoffeinspritzdüse mit gesonderter Hochdruckpumpe schematisch im Längsschnitt und Fig. 4 eine weitere abgewandelte Ausführungsform mit gesonderter Hochdruckpumpe.

In Fig. 1 ist eine Pumpe-Düse-Baueinheit 1 dargestellt, welche über einen Kipphebel 2 von dem Nocken 3 einer Nockenwelle angetrieben ist. Der Pumpenkolben 4 überschleift bei seinem Hub die Saugbohrung 5, welcher über eine Leitung 6 Kraftstoff unter Pumpenvordruck zugeführt ist. Solange der Steuerschieber 7 des elektromagnetischen Ventiles 8 geöffnet ist, erfolgt noch kein Aufbau eines Pumpendruckes. Vielmehr wird der Kraftstoff aus dem Druckraum 9 der Kraftstoffpumpe über eine Bohrung 10 und das geöffnete elektromagnetische Ventil 8 zum Saugraum 11 rückgeführt. Nach dem Schließen des elektromagnetischen Ventiles 8 auf Grund eines Steuerimpulses der elektronischen Steuereinheit 12 erfolgt ein Aufbau eines Druckes im Druckraum 9 der Einspritzpumpe.

Unterhalb des Druckraumes ist ein Kolben 13 nach Art eines Druckventiles im Düsenkörper gelagert, welcher durch die Düsennadelfeder 14 in der Schließlage gehalten ist und in den Düsennadelfederraum 15 eintaucht. Sobald der Pumpendruck im Druckraum 9 groß genug ist, wird der Kolben 13 abwärts bewegt, wodurch die Düsennadelfeder 14 weiter vorgespannt wird. Ab diesem Zeitpunkt kann Kraftstoff unter Druck am von dem Kolben 13 gebildeten Druckventil vorbeiströmen und über die Bohrungen 16 zum Düsennadelraum gelangen. Sobald der Druck hinreichend groß ist, um die Kraft der Düsennadelfeder 14 zu überwinden, hebt die Düsennadel ab und der Einspritzvorgang setzt ein.

Der Düsennadelfederraum 15 ist über eine Bohrung 17 mit dem Saugraum der Pumpe verbunden.

Der Hub des Kolbens 13 wird durch einen Anschlag 18 begrenzt. Der Durchmesser des Kolbens 13 ist größer als der Nadelsitzdurchmesser der Düse 19. Im Düsennadelfederraum 15 herrscht auf Grund der offenen Verbindung durch die Bohrung 17 der Saugraumdruck.

Der Spritzbeginn wird definiert durch die Zuordnung des Steuerimpulses der elektrischen Steuereinheit 12 zum oberen Totpunkt und durch die Zeit für die Förderung des Volumens, das dem Durchmesser und dem Hub des Kolbens 13 entspricht. Die Verzögerung zwischen dem elektrischen Impuls und dem tatsächlichen Spritzbeginn entspricht einer Zeitkonstante, die der Drehzahl indirekt proportional ist. Sobald kein Steuersignal mehr am elektromagnetischen Ventil 8 anliegt, wird der Steuerschieber 7 durch die Kraft der Feder 20 wiederum in seine Offenstellung verschoben und es wird der Ablauf des Kraftstoffes über die Bohrung 10 zum Saugraum freigegeben. Auf diese Weise wird der Druckraum 9 der Pumpe-Düse entlastet und die Düsennadel der Düse 19 kann wiederum in die Schließstellung gelangen. Das Druckventil bzw. der Kolben 13 gelangt auf Grund der Kraft der Feder 14 wiederum in seine Ausgangslage und es wird der Druckraum der Einspritzpumpe relativ zum Düsennadelraum wiederum abgeschlossen.

Bei der Darstellung nach Fig. 2 ist die Anordnung des Steuerschiebers 7 relativ zum Druckraum der Pumpe bzw. zum Saugraum derselben deutlicher dargestellt.

Bei der Ausbildung nach Fig. 3 ist eine gesonderte Hochdruckpumpe 21 vorgesehen, welche von der Einspritzeinheit 22 getrennt ist. Der Funktionsablauf für Spritzbeginn und Spritzende ist mit dem Ablauf bei der Ausbildung nach Fig. 1 identisch. Aus einem Kraftstofftank 23 wird über eine Pumpe 24 unter Zwischenschaltung eines Filters 25 Kraftstoff unter Druck der Hochdruckpumpe 21 zugeführt. Die einzelnen steuerbaren Einspritzdüsen sind über Rückschlagventile 26 und Leitungen 27 mit der Hochdruckpumpe 21 verbunden. Es ist weiters ein Sicherheitsventil 28 vorgesehen, über welches die Hochdruckpumpe 21 wiederum mit dem Tank bzw. einer Rücklaufleitung verbunden ist.

Bei geschlossenem Steuerschieber 7 gelangt der Kraftstoff unter Druck über die Leitung 27 in die Bohrung 29 der Einspritzdüse, welche mit dem Düsennadelraum verbunden ist. Über eine Zweigleitung 30 ist ein Arbeitsraum 31 des Kolbens 13 mit der Druckleitung verbunden. Der Arbeitsraum 31 ist gegenüber dem Rücklaufsammelraum 32 durch eine Schraube 33 abgedichtet, welche gleichzeitig einen Anschlag 34 für das Magnetventil 8 bildet. Auf Grund der Querschnittsbemessung des Kolbens 13 wird ein Druckaufbau in den Kanälen 29 und 30 zunächst eine Verschiebung des Kolbens 13 bewirken, welcher hiebei in den Düsennadelfederraum 15 eintaucht und die Düsennadelfeder 14 vorspannt. Durch diesen Hub des Kolbens 13 wird wiederum eine Verzögerung des Nadelhubes und damit der Öffnung der Düse bewirkt. Der Düsennadelfederraum 15 steht über Bohrungen 35 und eine Drossel 36 mit der Rücklaufleitung 37 in Verbindung. Bedingt durch diese Drossel 36 erfolgt nur eine verzögerte Verdrängung von Kraftstoff aus dem Düsennadelfederraum 15 beim Eintauchen des Kolbens 13, wodurch sich eine weitere drehzahlabhängige Druckerhöhung und damit eine weitere^{*} Verzögerung des Düsennadelhubes ergibt. An Stelle der Drossel 36 kann auch ein Rückschlagventil 38 vorgesehen sein. Der Einspritzvorgang wird dadurch beendet, daß der elektromagnetisch betätigte Steuerschieber 7 in seine Offenstellung gelangt, wodurch die Druckleitung 27 unmittelbar mit der Rücklaufleitung 37 verbunden wird und in den Kanälen 29 bzw. 30 ein entsprechender Druckabfall eintritt, welcher den Schließhub der Düsennadel zur Folge hat.

Die Hochdruckpumpe 21 ist als Reiheneinspritzpumpe ausgebildet und kann daher ohne Steuerorgane ausgebildet sein. Die Zuordnung des theoretischen Förderbeginnes der jeweiligen Pumpenelemente dieser Pumpe 21 zum oberen Totpunkt definiert die größte Spritzbeginnverstellung.

In Fig. 4 ist eine abgewandelte Ausführungsform ersichtlich, bei welcher ebenso wie bei der Ausbildung nach Fig.3 die Einspritzdüse von der Einspritzpumpe getrennt ist. Die elektrische Steuereinheit mit dem Steuerschieber 7 sowie dem elektromagnetischen Ventil 8 ist mit der Kolbenbüchse 39 der Einspritzpumpe verbunden. Die Steuereinheit ist in einem Gehäuse 40 integriert und dieses Gehäuse 40 ist durch eine Muffe 41 an der Kolbenbüchse 39 befestigt. Die Muffe 41 weist an der dem Steuereinheitgehäuse zugewandten Seite ein Gewinde 42 auf, dessen Steigung entgegengesetzt der Steigung des Gewindes 43 für die Verbindung der Muffe mit der Pumpenkolbenbüchse 39 ist.

Bei der Darstellung nach Fig. 4 ist der Kolben 13 dahingehend modifiziert, daß die Hubbewegung hydraulisch gedämpft ist. Die vom Druck beaufschlagte Fläche des Kolbens 13 in der gezeichneten Ausgangsposition wird so gewählt, daß der Kolbenhub vor der Einspritzung erfolgt.

## Patentansprüche

1. Kraftstoffeinspritzdüse mit einer Düsennadel, die mittels einer Düsennadelfeder (14) gegen einen Nadelsitz in einem Düsennadelraum gedrückt ist und deren dem Nadeisitz abgewandtes Ende in einen mit Kraftstoff füllbaren und die Düsennadelfeder (14) enthaltenden Düsennadelfederraum (15) eintaucht, mit einem elektromagnetischen Ventil (8) zur Steuerung des Einspritzvorganges, welches in geöffneter Stellung den Druckraum (9) einer Einspritzpumpe mit einer Rücklaufleitung verbindet, dadurch gekennzeichnet, daß in einem Arbeitsraum (31) der Kraftstoffeinspritzdüse ein Kolben (13) vorgesehen ist und der Arbeitsraum (31) an eine vom Druckraum (9) der Einspritzpumpe zum Düsennadelraum führende Leitung angeschlossen ist und das aus dem Arbeitsraum austauchende eine Ende des Kolbens (13) gegen die Düsennadelfeder (14) abgestützt ist, daß der Kraftstoffdruck dieser Leitung auf das andere Ende des Kolbens (13) wirkt, daß der wirksame Querschnitt des Kolbens (13) größer ist als der im Offnungssinne beaufschlagte Querschnitt der Düsennadel und daß der Kolben (13) im gesamten Drehzahl- und Lastbereich seinen Arbeitshub entgegen der Federkraft ausführt bevor bei Beginn der Einspritzung die Düsennadel abhebt.

2. Kraftstoffeinspritzdüse nach Anspruch 1, dadurch gekennzeichnet, daß die Einspritzdüse als Pumpe-Düse-Bäueinheit ausgebildet ist, daß der Kolben (13) über eine dichtende Anschlagfläche an den Hochdruckraum (9) der Pumpe anschließt und daß der Düsennadelraum in Strömungsrichtung nach der dichtenden Anschlagfläche an den Arbeitsraum (31) des Kolbens (13) angeschlossen ist.

3. Kraftstoffeinspritzdüse nach Anspruch 1, dadurch gekennzeichnet, daß der Arbeitsraum (31) des Kolbens (13) über eine Zweigleitung (30) an die Zuführungsleitung (29) zum Düsennadelraum angeschlossen ist.

4. Kraftstoffeinspritzdüse nach einem der Ansprüche 1, 2 oder 3, dadurch gekennzeichnet, daß der Düsennadelfederraum (15), in welchen der Kolben (13) eintaucht, mit dem Saugraum (11) oder der Rücklaufleitung verbunden ist.

5. Kraftstoffeinspritzdüse nach Anspruch 4, dadurch gekennzeichnet, daß der Düsennadelfederraum (15) über eine Drossel (36) und/oder ein zum Düsennadelfederraum (15) öffnendes Rückschlagventil mit dem Saugraum (11) oder der Rücklaufleitung verbunden ist.

## Claims

1. Fuel injection nozzle comprising a valve member which is urged against a valve seat in a valve chamber by means of a valve member spring-(14) and the end of which remote from the valve seat extends into a chamber (15) that can be filled with fuel and accommodates the valve member spring (14), and a solenoid valve (8) for controlling the injection which in its open position connects the pressure chamber (9) of an injection pump with a spill conduit, characterised in that in a pumping chamber (31) of the fuel injection nozzle a plunger (13) is provided, and the pumping chamber (31) is connected to a conduit leading from the pressure chamber (9) of the injection nozzle to the valve chamber, and the end of the plunger (13) extending remotely from the pumping chamber rests upon the valve member spring (14), that the fuel pressure in said conduit acts upon the other end of the plunger (13), that the active cross-sectional area of the plunger (13) is greater than the cross-sectional area of the valve member, and that within the whole range of speed and load the plunger (13) performs its working stroke against the force of the spring before, at the beginning of the injection, the valve member is being lifted.

2. Fuel injection nozzle as claimed in claim 1, characterised in that the injection nozzle is designed as unit injector, that the plunger (13) adjoins the high pressure chamber (9) of the pump via a sealing stop face and that the valve chamber is connected to the pumping chamber (31) of the plunger (13) downstream of the sealing stop face.

3. Fuel injection nozzle as claimed in claim 1, characterised in that the pumping chamber (31) of the plunger (13) is connected to the supply conduit (29) leading to the valve chamber via a branch conduit.

4. Fuel injection nozzle as claimed in any one of claims 1, 2 or 3, characterised in that the valve member spring chamber (15) into which the plunger (13) extends is connected with the suction chamber (11) or with the spill conduit.

5. Fuel injection nozzle as claimed in claim 4, characterised in that the valve member spring chamber (15) is connected with the suction chamber (11) or with the spill conduit via a restrictor (36) and/or a check valve which opens to the valve member spring chamber (15).

## Revendications

1. Injecteur de carburant comportant une aiguille d'injection qui est pressée au moyen d'un ressort d'aiguille d'injection (14) contre un siège d'aiguille dans une chambre d'aiguille d'injection et dont l'extrémité située à l'opposé du siège d'aiguille plonge dans une chambre de ressort d'aiguille d'injection (15) qui peut être remplie de carburant et qui contient le ressort d'aiguille d'injection (14), ainsi qu'une valve électromagnétique (8) pour la commande du processus d'injection, valve qui, en position d'ouverture, met la chambre de refoulement (3) d'une pompe d'injection en communication avec une conduite de retour, caractérisé en ce qu'un piston (13) est prévu dans une chambre de travail (31) de l'injecteur de carburant, la chambre de travail (3ljest raccordée à une conduite qui s'étend depuis la chambre de refoulement (9) de la pompe d'injection jusqu'à la chambre d'aiguille d'injection et l'extrémité du piston (13) qui sort de la chambre de travail prend appui sur le ressort d'aiguille d'injection (14), en ce que la pression de carburant dans cette conduite agit sur l'autre extrémité du piston (13), en ce que la section transversale effective du piston (13) est plus grande que la section transversale de l'aiguille d'injection sollicitée dans le sens de l'ouverture, et en ce que, dans toute la gamme de vitesse de rotation et de charge, le piston (13) effectue sa course de travail contre la force antagoniste du ressort avant que l'aiguille d'injection ne se soulève au début de l'injection.

2. Injecteur de carburant selon la revendication 1, caractérisé en ce qu'il est réalisé sous forme d'ensemble pompe-injecteur, en ce que le piston (13) est en correspondance avec la chambre à haute pression (9) de la pompe à travers une surface de butée et d'étanchéité, et en ce que la chambre d'aiguille d'injection est en communication avec la chambre de travail (31) du piston (13) après la surface de butée et d'étanchéité dans le sens de l'écoulement.

3. Injecteur de carburant selon la revendication 1, caractérisé en ce que la chambre de travail (31) du piston (13) est reliée à la conduite d'alimentation (29) de la chambre d'aiguille d'injection par une conduite dérivée (30).

4. Injecteur de carburant selon l'une quelconque des revendications 1 à 3, caractérisé en ce que la chambre de ressort d'aiguille d'injection (15), dans laquelle plonge le piston (13), est en communication avec la chambre d'aspiration (11) ou la conduite de retour.

5. Injecteur de carburant selon la revendication 4, caractérisé en ce que la chambre de ressort d'aiguille d'injection (15) est en communication avec la chambre d'aspiration (11) ou la conduite de retour par l'intermédiaire d'un étranglement (36) et/ou d'un clapet antiretour qui s'ouvre vers la chambre de ressort d'aiguille d'injection (15).
